# EUROPÄISCHE PATENTSCHRIFT

(11) **EP 1 716 378 B1**
(45) Veröffentlichungstag und Bekanntmachung des Hinweises auf die Patenterteilung: **20.02.2008**
(21) Anmeldenummer: 05707143.3
(22) Anmeldetag: 02.02.2005
(51) Int. Cl.: F28F 9/00

(54) **SEITENBLECH FÜR KÜHLER**
METAL SIDE-PLATE FOR A RADIATOR
TOLE LATERALE DE RADIATEUR

(30) Priorität: 02.02.2004 DE 102004005177
(43) Veröffentlichungstag der Anmeldung: 02.11.2006
(73) Patentinhaber: Behr GmbH & Co. KG, 70469 Stuttgart (DE)
(72) Erfinder: BALCI, Sinan, 70439 Stuttgart (DE); KULL, Reinhard, 71642 Ludwigsburg (DE)
(74) Vertreter: Mantel, Berthold Friedrich
(86) Internationale Anmeldenummer: PCT/EP2005/001025
(87) Internationale Veröffentlichungsnummer: WO 2005/073661

(56) Entgegenhaltungen:
- EP-A- 0 748 995
- DE-A1- 10 255 011
- DE-A1- 19 753 408
- US-A1- 2002 029 869

## Beschreibung

Die vorliegende Erfindung betrifft ein Seitenblech für Kühler, insbesondere für Rohrkühler, wie sie beispielsweise in Fahrzeugen mit Verbrennungsmotoren Verwendung finden.

Derartige Kühler weisen einen Kühlerkörper auf, in dem sich Rohre in Längsrichtung erstrecken, wobei zwischen den Rohren Wärmeaustauschflächen ausgebildet sind. Dabei ist der Kühler von wenigstens einem Paar, sich beiderseits des Kühlerkörpers befindlichen Seitenblechen umfasst. Die Seitenbleche erstrecken sich dabei längs oder quer zur Erstreckungsrichtung der Rohre des Röhrenkühlers. Sie begrenzen insbesondere die Wärmeaustauschflächen, dienen z.B. Montagezwecken und verhindern beispielsweise auch das Eindringen unerwünschter Verschmutzungen in den Bereich zwischen den Wärmeaustauschflächen und somit eine Verschlechterung der Wärmeaustauschleistung des Wärmeaustauschers.

Beim Auftreten schwankender Betriebstemperaturen des Röhrenkühlers ändert sich die Länge der Röhren und Wärmeaustauschflächen, so dass eine thermische Streckbelastung auf das Seitenblech einwirken kann.

Die US 2002/029869 A1 offenbart ein Seitenblech mit den Merkmalen des Oberbegriffs des Anspruchs 1, wobei ein nach oben stehender abgewinkelter Bereich bei relativ geringer Spannung bricht.

Aufgabe der Erfindung ist es, ein Seitenblech bereitzustellen, das derart gestaltet ist, dass das Entstehen von Spannungen auf Grund unterschiedlicher thermischer Ausdehnung von Seitenblech und Rohrkühler vermieden wird.

Diese Aufgabe wird durch ein Seitenblech gemäß dem unabhängigen Anspruch gelöst.

Ein derartiges Seitenblech, wie es insbesondere für Rohrkühler Verwendung finden kann, ist dazu bestimmt, bei Kühlerkörpern Verwendung zu finden, bei denen sich Rohre in Längsrichtung erstrecken und zwischen den Rohren Wärmeaustauschflächen angeordnet sind, wobei die Seitenbleche dazu bestimmt sind, den Kühler auf wenigstens einem Paar gegenüberliegender Seiten abzuschließen. Dabei sind die Seitenbleche dadurch charakterisiert, dass sie einen Schwächungsbereich aufweisen, wobei in diesem Bereich das Material des Seitenbleches derart geschwächt ist, dass ein Wärmedehnungsausgleich entsprechend dem des Kühlkörpers ermöglicht ist.

Durch diese Materialschwächung wird es ermöglicht, die thermische Ausdehnung des Seitenbleches an die des Kühlkörpers anzupassen und somit eine feststehende Halterung des Seitenbleches an beiden Seiten des Kühlerkörpers zu ermöglichen. Gleichzeitig wird das Auftreten von Spannungen sowohl im Seitenblech als auch im Kühlerkörper auf Grund unterschiedlicher Wärmeausdehnung vermieden.

Die Schwächung des Schwächungsbereichs ist durch Durchbrüche im Material des Seitenbleches gebildet. Die Durchbrüche sind derartig gestaltet, dass sich ein Netz aus Stegen bildet. Durch diese Maßnahme wird erreicht, dass eine hohe mechanische Flexibilität des Seitenteils gegeben ist, die eine von der thermischen Ausdehnung des Kühlerkörpers abweichende thermische Ausdehnung kompensieren kann. Besonders günstig ist es, wenn die Durchbrüche so gestaltet sind, dass das Netz aus Stegen in Längserstreckung des Seitenbleches, also in Längsrichtung, auf der Spitze stehende Rauten ausbildet. Dadurch verlaufen die die Durchbrüche begrenzenden Stege jeweils mit einer Richtungskomponente in die Längsrichtung des Seitenbleches, in der die unterschiedliche thermische Ausdehnung wirkt, und stets auch in einer Richtungskomponente quer dazu, so dass dennoch eine gewisse Steifigkeit und Formstabilität des Seitenbleches weiterhin gewährleistet bleibt. Eine alternative Ausgestaltung ist gegeben, wenn das Netz aus Stegen wabenförmige Durchbrüche begrenzt. Dabei können die wabenförmigen Durchbrüche sowohl durch eine sechseckige als auch durch eine oktogonale Form der Durchbrüche gebildet sein. Sechseckige wabenförmige Durchbrüche haben den Vorteil, dass diese eine geschlossene Fläche bilden können, während bei achteckigen Waben immer wieder rautenförmige Zwischenflächen entstehen und so kein gleichmäßiges durchgängiges Muster entsteht. Dabei bilden achteckige Waben immer wieder in Längsrichtung und in Querrichtung des Seitenbleches verlaufende Materialbereiche, während sechseckige Waben nur entweder in Längsrichtung oder in Querrichtung des Seitenbleches verlaufende Materialstege aufweisen. Es kann sich also hier eine unterschiedliche Längssteifigkeit im Verhältnis zur Quersteifigkeit des Seitenbleches ergeben.

Gemäß Ausgestaltungen der Erfindung wird ein Schwächungsbereich aus mehreren Reihen von Durchbrüchen gebildet, wobei die Reihen von Durchbrüchen vorzugsweise zueinander versetzt angeordnet sind und die Anzahl der Reihen so gewählt sein kann, dass in Erstreckungsrichtung des Seitenbleches gesehen die Länge der Durchbrüche aufsummiert in jedem Punkt quer zur Erstreckungsrichtung wenigstens das 1,5-fache vorzugsweise mindestens das Zwei- bis Dreifache der maximalen Länge eines Durchbruches in Erstreckungsrichtung beträgt. Durch diese Maßnahme wird sichergestellt, dass über die gesamte Breite des Seitenbleches hinweg in Längsrichtung gesehen eine gewisse Strecke Material frei ist, so dass über die gesamte Breite hinweg eine bestimmte, definierte Mindestschwächung der Längssteifigkeit des Seitenblechs erzielt wird.

Gemäß bevorzugter Ausgestaltung des Seitenblechs ist dieses wenigstens im Schwächungsbereich im Querschnitt abgekröpft, vorzugsweise u-förmig ausgebildet. Eine derartige Querschnittsgestaltung auch im Bereich des Schwächungsbereichs erhöht die Verbindungssteifigkeit des Seitenblechs und garantiert Formstabilität.

Im Übrigen ist die Erfindung nachfolgend anhand des in der Zeichnung dargestellten Ausführungsbeispieles näher erläutert. Dabei zeigt:
- Figur 1: einen Kühler, der bei einander gegenüberliegenden Seiten durch ein erfindungsgemäßes Seitenblech begrenzt ist;
- Figur 2: ein Seitenblech gemäß der Erfindung; und
- Figur 3: in vergrößerter Darstellung ein erfindungsgemäßes Seitenblech mit einem Schwächungsbereich.

Die Figur 1 zeigt einen Kühler 10, wobei sich in Längsrichtung des Kühlers Röhren erstrecken, welche von Wärmeaustauschflächen 11 umgeben sind. Zwei einander gegenüberliegende Seiten des Kühlers sind von Seitenblechen 12 begrenzt, welche an anderen, mit dem Kühler verbundenen Teilen feststehend gehalten und ebenfalls in Längsrichtung ausgerichtet sind. Dabei weist jedes der Seitenbleche 12 zwei Schwächungsbereiche 13 auf, die jeweils insbesondere im letzten Drittel, vorzugsweise letzten Viertel des Seitenbleches zum Rand hin ausgebildet sind.

Die Figur 2 zeigt eine Schrägbilddarstellung eines solchen Seitenbleches 12 mit zwei Schwächungsbereichen 13, wobei die Schwächungsbereiche 13 jeweils durch Durchbrüche 14 im Material des Seitenbleches gebildet sind.

Die Figur 3 zeigt eine vergrößerte Darstellung eines solchen Schwächungsbereichs 13. Dabei ist erkenntlich, dass die Durchbrüche so nebeneinander ausgebildet sind, dass sich dazwischen ein Netz aus Stegen 15 ergibt. In der dargestellten Ausführungsform sind die Stege 15 so ausgebildet, dass sie jeweils rautenförmige Durchbrüche begrenzen. Die Durchbrüche 14 sind dabei in mehreren Reihen 16 angeordnet. Im dargestellten Ausführungsbeispiel sind hintereinander vier Reihen von Durchbrüchen 14 ausgebildet, die den Schwächungsbereich 13 bilden. Die Reihen sind dabei so zueinander versetzt, dass über die gesamte Breite des Seitenbleches 12 hinweg eine materialfreie Strecke gegeben ist, deren Gesamtlänge größer ist als das Zweifache der maximalen Länge eines Durchbruches in Erstreckungsrichtung. Durch die Rautenform der Durchbrüche ist sichergestellt, dass eine kompakte, flächenbedeckende Aneinanderreihung der Durchbrüche realisierbar ist. Eine konstante Breite der Stege 15 zwischen zwei Durchbrüchen bleibt durchgehend aufrecht erhalten, so dass die Steifigkeit des Seitenbleches im Bereich des Durchbruches gut bestimmbar ist.

Wie aus den Figuren 2 und 3 ersichtlich, ist das Seitenblech 12 im Querschnitt u-förmig ausgebildet, wobei auch im Schwächungsbereich 13 die Querschnittsform aufrecht erhalten bleibt. Dadurch ist sichergestellt, dass auch in diesem Randbereich eine entsprechende Materialschwächung gegeben ist, gleichzeitig ist ein Grundmaß an Verwindungssteifigkeit und Formstabilität des Seitenbleches auch im Schwächungsbereich 13 sichergestellt.

## Patentansprüche

1. Seitenblech (12) für Kühler (10), wobei der Kühlerkörper Rohre und sich zwischen den Rohren erstreckende Wärmeaustauschflächen (11) aufweist, wobei der Kühler (10) von wenigstens einem seitlich am Kühler angeordneten Seitenblech oder von wenigstens einem Paar beiderseits des Kühlers (10) angeordneten Seitenblechen (12) umfasst wird, wobei das Seitenblech (12) wenigstens einen Schwächungsbereich (13) aufweist, in dem das Material des Seitenbleches (12) derart geschwächt ist, dass ein Wärmedehnungsausgleich entsprechend dem Kühlerkörper ermöglicht ist und die Schwächung eines Schwächungsbereiches (13) durch Durchbrüche (14) im Material des Seitenbleches (12) gebildet ist, **dadurch gekennzeichnet, dass** die Durchbrüche (14) derart gestaltet sind, dass sich ein Netz aus Stegen (15) bildet.

2. Seitenblech nach Anspruch 1, **dadurch gekennzeichnet, dass** das Netz aus Stegen (15) in Längsrichtung des Seitenbleches (12) auf der Spitze stehende Rauten als Durchbrüche (14) begrenzt.

3. Seitenblech nach Anspruch 1 oder 2, **dadurch gekennzeichnet, dass** das Netz aus Stegen (15) wabenförmige Durchbrüche (14) begrenzt.

4. Seitenblech nach einem der Ansprüche 1 bis 3, **dadurch gekennzeichnet, dass** mehrere Reihen (16) von Durchbrüchen (14) vorgesehen sind, wobei die Reihen (16) von Durchbrüchen (14) insbesondere zueinander versetzt angeordnet sind und die Anzahl von Reihen (16) vorzugsweise so gewählt ist, dass in Erstreckungsrichtung des Seitenbleches gesehen die Länge der Durchbrüche (16) aufsummiert in jedem Punkt quer zur Erstreckungsrichtung wenigstens das 1,5-fache, vorzugsweise mindestens das Zwei- bis Dreifache der maximalen Länge eines Durchbruches (14) in Erstreckungsrichtung beträgt.

5. Seitenblech nach einem der vorhergehenden Ansprüche, **dadurch gekennzeichnet, dass** das Seitenblech wenigstens im Schwächungsbereich (13) abgekröpft ist, vorzugsweise u-förmig ausgebildet ist.

6. Kühler mit wenigstens einem Seitenblech nach einem der vorhergehenden Ansprüche.

## Claims

1. A metal side-plate (12) for radiators (10), in which the radiator body exhibits tubes and heat exchanger surfaces (11) extending between the tubes, in which the radiator (10) is enclosed by at least one metal side-plate arranged laterally on the radiator or at least one pair of metal side-plates (12) arranged on either side of the radiator (10), wherein the side-plate (12) exhibits at least one weakened area (13), in which the material of the metal side-plate (12) is weakened in such a way as to allow compensation for the thermal expansion corresponding to that of the radiator body, the weakening of a weakened area (13) being effected by perforations (14) in the material of the metal side-plate (12), **characterized in that** the penetrations (14) are embodied in such a way that a network of webs (15) is formed.

2. The metal side-plate as claimed in claim 1, **characterized in that** the network of webs (15) delimits lozenges standing on their tips as penetrations (14) in the longitudinal extent of the metal side-plate (12).

3. The metal side-plate as claimed in claim 1 or Claim 2, **characterized in that** the network of webs (15) delimits honeycomb-shaped penetrations (14).

4. The metal side-plate as claimed in one of claims 1 to 3, **characterized in that** a plurality of rows (16) of penetrations (14) is provided, in conjunction with which the rows (16) of penetrations (14) are preferably arranged off-set in relation to one another, and the number of rows (16) is preferably selected in such a way that, viewed in the direction in which the side-plate (12) extends, the length of the penetrations (16) added together at each point transversely to the direction of their extent amounts to at least 1.5 times, and preferably at least two to three times, the maximum length of a penetration (14) in the direction of its extent.

5. The metal side-plate as claimed in one of the preceding claims, **characterized in that** the side-plate is bent, at least in the area of weakening (13), and is preferably of a u-shaped execution.

6. A heat exchanger halving at least one metal side-plate as claimed in one of the preceding claims.

## Revendications

1. Tôle latérale (12) de radiateur (10), le corps de radiateur présentant des tubes et des surfaces d'échange thermique (11) s'étendant entre les tubes, le radiateur (10) étant entouré par au moins une tôle latérale disposée sur le côté du radiateur ou par au moins une paire de tôles latérales (12) disposées de part et d'autre du radiateur (10), la tôle latérale (12) présentant au moins une zone d'affaiblissement (13), dans laquelle le matériau de à tôle latérale (12) est affaibli de sorte qu'une compensation de dilatation thermique correspondant au corps de radiateur est possible et que l'affaiblissement d'une zone d'affaiblissement (13) est formé par des ajours (14) dans le matériau de la tôle latérale (12), **caractérisée en ce que** les ajours (14) sont réalisés de sorte à former un treillis (15).

2. Tôle latérale selon la revendication 1, **caractérisée en ce que** le treillis (15) délimite dans la direction longitudinale de la tôle latérale (12) des losanges debout comme ajours (14).

3. Tôle latérale selon la revendication 1 ou 2, **caractérisée en ce que** le treillis (15) délimite des ajours (14) en nid d'abeille.

4. Tôle latérale selon l'une quelconque des revendications 1 à 3, **caractérisés en ce que** plusieurs rangées (16) d'ajours (14) sont prévues, les rangées (16) d'ajours (14) étant disposées en particulier de façon décalée les unes par rapport aux autres et le nombre de rangées (16) étant choisi de préférence de sorte que vu dans le sens d'extension de la tôle latérale, la somme de la longueur des ajours (16) en chaque point transversalement au sens d'extension est au moins 1,5 fois, de préférence au moins deux à trois fois, la longueur maximale d'un ajour (14) dans le sens d'extension.

5. Tôle latérale selon l'une quelconque des revendications précédentes, **caractérisée en ce que** la tôle latérale est au moins coudée dans la zone d'affaiblissement (13), de préférence réalisée en forme de U.

6. Radiateur avec au moins une tôle latérale selon l'une quelconque des revendications précédentes.
